# EUROPÄISCHE PATENTSCHRIFT

(11) **EP 0 008 805 B1**
(45) Veröffentlichungstag und Bekanntmachung des Hinweises auf die Patenterteilung: **05.05.1982**
(21) Anmeldenummer: 79103370.7
(22) Anmeldetag: 10.09.1979
(51) Int. Cl.: C11D 1/83, C11D 3/08

(54) **Backofen- und Grillreinigungsmittel und Verfahren zu ihrer Herstellung**
Baking-oven and grill cleansers, and process for their manufacture
Détergents pour le nettoyage des fours et des grils et procédé pour leur préparation

(30) Priorität: 13.09.1978 DE 2839857
(43) Veröffentlichungstag der Anmeldung: 19.03.1980
(73) Patentinhaber: Henkel Kommanditgesellschaft auf Aktien, 40191 Düsseldorf (DE)
(72) Erfinder: Disch, Karlheinz, Dr., D-5657 Haan (DE); Kiewert, Eva, Dr., D-4000 Düsseldorf 13 (DE); Küpper, Horst-Dieter, D-4000 Düsseldorf 13 (DE)

## Beschreibung

Gegenstand der Erfindung sind hochalkalische lagerstabile Backofen- und Grillreinigungsmittel in Form sprühfähiger viskoser wässriger Lösungen. Ausserdem betrifft die Erfindung ein Verfahren zur Herstellung dieser Mittel.

Zur Reinigung von stark verschmutzten Backöfen, Grillapparaten, Rosten, Friteusen, Kipp-Bratpfannen im Haushalt und im Gaststättenwesen, die mit fest angetrockneten bzw. angebrannten Speiseresten verunreinigt sind, werden üblicherweise stark alkalische Reinigungsmittel mit einem Gehalt an Ätzalkali verwendet. Wünschenswert ist es, derartige Reinigungsmittel so zu verdicken, dass sie auch an senkrechten Flächen ausreichend lange haften, um den Schmutz wirksam aufzuweichen bzw. anzulösen, so dass er ohne Kraftaufwand durch einfaches nachfolgendes Wischen entfernt werden kann.

Die üblichen mehr oder weniger konzentrierten Lösungen stark alkalisch reagierender Stoffe enthalten zur Verdickung häufig einen Zusatz von Carboxymethylcellulose. Nachteilig ist jedoch, dass dieses Verdickungsmittel im alkalischen Bereich leicht oxydativ abgebaut wird, so dass die Reinigungsmittel bereits bei der Lagerung nach kurzer Zeit die gewünschte Viskosität verlieren.

Aus der DE-B 1 924 332 sind Backofen- und Grillreinigungsmittel in Form viskoser wässriger Lösungen oder Pasten auf der Basis von Ätzalkalien, Tensiden sowie mit Wasser mischbaren organischen Lösungsmitteln und Lösungsvermittlern bekannt, die als alkalilösliche Verdikkungsmittel Acrylsäure- und/oder Methacrylsäure-Mischpolymerisate enthalten. Diese Reinigungsmittel sind lagerstabil, behalten also ihre Viskosität und zeichnen sich durch hohe Reinigungswirksamkeit aus. Sie können aber nur aus Flaschen mit relativ grosser Öffnung diskontinuierlich auf die zu reinigenden Flächen aufgespritzt werden. Ihre Applikation erfolgt vorzugsweise mit Hilfe von Bürsten, Schwämmen, Lappen, Pinseln oder ähnlichen Hilfsmitteln. Diese Anwendungsart ist jedoch bei Reinigung grösserer Flächen zu arbeitsaufwendig. Der vorliegenden Erfindung lag daher die Aufgabe zugrunde, ein wenigstens genau so gut wirksames Reinigungsmittel zu finden, das sich jedoch leichter und praktisch kontinuierlich über manuell zu bedienende Pumpen auf die zu reinigenden Flächen aufsprühen lässt und dennoch infolge seiner Viskosität für die Reinigungswirkung ausreichend lange auch auf senkrechten Flächen haftet.

Man kann zwar, wie in der FR-A 1 462 127 empfohlen, alkalische Reinigungsmittel mit einem Gehalt an Tensiden, Lösungsmitteln und Lösungsvermittlern auch in Form von längere Zeit haftendem Aerosolschaum auf die zu reinigenden Flächen aufbringen. Dabei ist man jedoch auf Treibstoffe und Sprühdosen angewiesen, deren Anwendung bekanntlich nicht ungeteilte Zustimmung findet.

Überraschenderweise wurde gefunden, dass sich wässrige, stark alkalische Lösungen aus Alkalien, nichtionischen Tensiden, hydroxylgruppenhaltigen Lösungsmitteln und Wasser unter Verzicht auf organische Polymere permanent verdicken lassen und dennoch ausgezeichnet über Handpumpen versprühbar sind, wenn man ihnen freie Alkylbenzolsulfonsäuren zusetzt und aus diesen mit ebenfalls zugesetztem überschüssigem Alkali in situ die bekannten anionischen Tenside bildet.

Die Mittel können in einer besonderen Ausführungsform noch Zusätze eines feinteiligen mineralischen Feststoffes sowie gegebenenfalls Farb-und Duftstoffe und Korrosionsinhibitoren enthalten. Auch sie behalten nach längerer Lagerung ihre Viskosität im wesentlichen bei.

Die vorliegende Erfindung betrifft daher lagerstabile Backofen- und Grillreinigungsmittel in Form viskoser wässriger Lösungen auf der Basis von Alkalien, Tensiden und mit Wasser mischbaren organischen Lösungsmitteln, die gekennzeichnet sind durch einen Gehalt an
a) 0 bis 10, vorzugsweise 1 bis 5 Gew.-% eines feinteiligen mineralischen Feststoffes,
b) 3 bis 10, vorzugsweise 4 bis 10 Gew.-% eines Alkalis,
c) 5 bis 15, vorzugsweise 5 bis 10 Gew.-% eines C₈-C,₈ Alkylbenzolsulfonats,
d) 3 bis 12, vorzugsweise 3 bis 8 Gew.-% eines nichtionischen Tensids,
e) 5 bis 15, vorzugsweise 5 bis 10 Gew.-% eines hydroxylgruppenhaltigen organischen Lösungsmittels,
f) Rest auf 100 Gew.-% an Wasser und sonstigen üblichen Hilfsstoffen.

Weiterhin betrifft die Erfindung ein Verfahren zur Herstellung lagerstabiler viskoser wässriger Backofen- und Grillreinigungsmittel auf Basis von Alkalien, Tensiden und mit Wasser mischbaren organischen Lösungsmitteln, das dadurch gekennzeichnet ist, dass man die wässrige Lösung einer freien C₈-C₁₈-Alkylbenzolsulfonsäure bei Raumtemperatur durch Zugabe einer wässrigen Lösung eines Alkalis unter Rühren zunächst neutralisiert und anschliessend ebenfalls bei Raumtemperatur unter Rühren weiteres Alkali, nichtionische Tenside und mit Wasser mischbare organische Lösungsmittel sowie gegebenenfalls übliche Hilfsstoffe zufügt.

In einer bevorzugten Ausführungsform werden noch feinteilige mineralische Feststoffe zugefügt. Dabei werden diese Feststoffe zunächst in einem Teil des Wasseranteils der Mittel dispergiert. Dann wird unter Rühren die freie Alkylbenzolsulfonsäure zugegeben und weiter wie vorstehend beschrieben verfahren.

Die einzelnen Komponenten der beanspruchten Reinigungsmittel lassen sich wie folgt charakterisieren:
a) Zu den gegebenenfalls einzusetzenden feinteiligen mineralischen Feststoffen gehören die bekannten Silikatmehle, Quarzmehle, Marmormehle, die auch bevorzugt eingesetzt werden, und ähnliche Stoffe. Ihr Einsatz in den erfindungsgemässen Reinigungsmitteln verbessert das Haftvermögen, d.h. die Kontaktzeit an den festen Oberflächen und damit den Reinigungseffekt vor allem an senkrechten Flächen. Hierzu gehört z. B. Quarzmehl mit Korngrössen zwischen >0-100 _{Jl}m sowie das Produkt Veegum" der Firma Vanderbilt, ein kolloidales Aluminiumsilikat. Während sich derartige feinteilige Feststoffe in den bekannten stark alkalischen Reinigungsmitteln bereits nach kurzer Zeit als Bodensatz absetzen, bleiben sie in den erfindungsgemäss beanspruchten Zusammensetzungen homogen suspendiert.
b) Als Alkalien werden Ätzalkalien, nämlich die Hydroxide der Alkalimetalle wie Natrium- und vorzugsweise Kaliumhydroxid verwendet. Diese können zum Teil durch niedermolekulare organische Amine mit 2 bis 6 Kohlenstoffatomen, z.B. Alkanolamine, wie Mono-, Di- oder Triethanolamin, ersetzt werden. Der Anteil an organischen Aminen soll 50 Gew.-%, bezogen auf die Ätzalkalien, nicht überschreiten. Zur Erzielung einer guten Reinigungswirkung wird im allgemeinen eine Konzentration von wenigstens 3 Gew.-% an Ätzalkalien in der wässrigen Lösung benötigt.
c) Die einzusetzenden freien Alkylbenzolsulfonsäuren mit 8 bis 18, vorzugsweise 10 bis 13 Kohlenstoffatomen im Alkylrest werden bei der Herstellung der Reinigungsmittel mit einem Teil der im Überschuss vorliegenden Mengen an Alkalien in situ zu bekannten anionischen Tensiden neutralisiert. Ein besonders geeignetes Beispiel für die erfindungsgemäss einsetzbaren Alkylbenzolsulfonsäuren ist die Dodecylbenzolsulfonsäure.
d) Als nichtionische Tenside werden Alkylenoxidaddukte an Fettalkohole mit 8 bis 20 Kohlenstoffatomen und/oder Alkylphenole mit 8 bis 15 Kohlenstoffatomen im Alkylrestzugesetzt. Die Addukte werden erhalten durch Anlagerung von 4 bis 20, vorzugsweise 5 bis 10 Mol Ethylenoxid an die genannten höheren Fettalkohole oder Alkylphenole. Ein geringer Anteil des angelagerten Ethylenoxids kann durch Propylenoxid ersetzt sein. Besonders geeignete nichtionische Tenside sind z.B. das Addukt von 10 Mol Ethylenoxid an Octylphenol, das Addukt von 9 Mol Ethylenoxid an Nonylphenol, das Addukt von 10 Mol Ethylenoxid an ein Cocosfettalkoholgemisch der Kettenlängen C₁₂-C₁₈, das Addukt von 10 Mol Ethylenoxid an ein im wesentlichen aus Oleylalkohol bestehendes ungesättigtes Fettalkoholgemisch der Kettenlängen C₁₆-C₁₈ und das Addukt von 5 Mol Ethylenoxid an ein Fettalkoholgemisch der Kettenlängen C₁₆-C₁₈. Weiterhin kann ein Teil der Addukte ersetzt werden durch tertiäre Trialkylaminoxide der allgemeinen Formel R1R2RaN -+ O, wobei R₁ einen Alkylrest mit 8 bis 20, vorzugsweise 12 bis 18 Kohlenstoffatomen und R₂ sowie R₃ gleiche oder verschiedene Alkylreste mit 1 bis 4, vorzugsweise 1 bis 2 Kohlenstoffatomen bedeuten. Besonders geeignet sind Lauryldimethyl- bzw. Myristyldimethylaminoxid.

Die Menge an einzusetzenden Tensiden der Gruppen c) und d) richten sich nach dem Gehalt der übrigen Bestandteile der Reinigungsmittel. So benötigen z.B. Reinigungsmittel mit hohem Lösungsmittelgehalt einen höheren Gesamttensidgehalt als solche mit nur geringem Lösungsmittelanteil.
e) Zur Unterstützung der Reinigungswirkung enthalten die Reinigungsmittel weiterhin hydroxylgruppenhaltige Lösungsmittel wie Glykole, z.B. Ethylenglykol, 1,2- oder 1,3-Propylenglykol, 1,2- oder 1,4-Butylenglykol oder Tripropylenglykol. Es können auch die Methyl-, Ethyl-, Propyl- und Butylether dieser Glykole sowie Polyglykole mit Molgewichten von etwa 200 bis 600 eingesetzt werden. Geeignet sind ferner Furfurylalkohol und Tetrahydrofurfurylalkohol. Sofern die Lösungsmittel nicht ausreichend wasserlöslich und/oder elektrolytverträglich sind und mit weiteren Rezepturbestandteilen mehrphasige Gemische ergeben, kann man mehrere dieser Lösungsmittel in bekannter Weise miteinander mischen, um homogene Flüssigkeiten zu erhalten.
f) Unter sonstigen üblichen Hilfsstoffen von Reinigungsmitteln der beanspruchten Art sind allgemein bekannte Konfektionierungshilfsmittel gemeint. So können z.B. für die Einarbeitung von Parfümölen spezielle Emulgatoren benötigt werden. Auch ist es für die technische Herstellung hochviskoser Produkte erforderlich, während des Herstellungsprozesses das Einrühren von Luftblasen zu vermeiden, da diese nachträglich nur schwer zu entfernen sind. Bekannterweise werden zu diesem Zweck geringe Mengen an Siliconverbindungen oder auch andere Entschäumungsmittel zugesetzt. Ferner gehören hierzu Farb- und Duftstoffe und Korrosionsinhibitoren.

Die erfindungsgemässen Grillreinigungsmittel stellen keine echten Lösungen dar, sondern sind schwachtrübe oder opake, jedoch homogen bleibende viskose Flüssigkeiten. Die feststoffhaltigen Varianten stellen homogene Suspensionen dar, die sich auch nach längerer Lagerung entweder gar nicht oder nur so schwach trennen, dass sie durch leichtes Schütteln vor Gebrauch wieder homogenisiert sind.

Die Anwendung der beanspruchten Mittel erfolgt durch Versprühen in handelsüblichen Handpumpen auf die verschmutzten noch warmen oder bereits erkalteten Innenflächen der Backöfen und dergleichen. Nach einer Einwirkungszeit von etwa 10 bis 60 Minuten lassen sich die Verschmutzungen ohne weiteres mit Wasser, dem zweckmässigerweise geringe Mengen Essigsäure zur Neutralisation des Reinigungsmittels zugesetzt werden, abspülen.

Die Herstellung der beanspruchten Reinigungsmittel erfolgt durch einfaches Mischen bei Raumtemperatur. Man legt die freie Alkylbenzolsulfonsäure in wässriger Lösung vor und neutralisiert zunächst durch Zugabe der erforderlichen Mengen einer 30-50%igen Lösung des gewünschten Ätzalkalis oder Ätzalkalis und Amins, wobei Zugabe und Rührmechanik so ausgelegt sein sollen, dass berderNeutralisation keine Klumpenbildung erfolgt. Dann gibt man den überschüssigen Anteil an Ätzalkali- oder Ätzalkali- und Aminlösung sowie die restlichen Rezepturbestandteile nacheinander unter Rühren zu. Wird in der besonderen Ausführungsform ein mineralischer Feststoff zugesetzt, so wird dieser zunächst in Wasser dispergiert, danach wird die Alkylbenzolsulfonsäure unter Rühren zugefügt und weiter wie vorstehend beschrieben verfahren.

In den folgenden Beispielen sind Prozentangaben als Gewichtsprozent zu verstehen. Die angegebenen Viskositäten wurden mit dem Brookfield-Viskosimeter RVT, Spindel 4 bei 20 Umdrehungen pro Minute ermittelt. Der pH-Wert der Reinigungsmittel lag durchschnittlich bei 14.

### Beispiele

### Beispiel 1

Ein Grill- und Backofenreinigungsmittel wird wie vorstehend angegeben durch Mischen folgender Komponenten bei Raumtemperatur hergestellt

Das Produkt hat eine Viskosität von 670 mPa.s. Nach 3monatiger Lagerung bei Raumtemperatur war das Produkt noch vollkommen homogen und die Viskosität unverändert. Das Produkt liess sich über eine handelsübliche Handpumpe versprühen und reinigte an senkrechten Flächen aufgebrannte Fett- und Mischanschmutzungen besser als ein handelsübliches, niedrigviskoses Grillreinigungsmittel mit gleichem Gehalt an Kaliumhydroxid.

### Beispiel 2

Ein Grillreinigungsmittel wurde aus folgenden Komponenten hergestellt:

### Rest Wasser.

Das Produkt hatte eine dauerhafte Viskosität von 430 mPa.s, liess sich versprühen und zeigte an senkrechten Flächen eine sehr gute Reinigungswirkung.

### Beispiel 3

Das Produkt hat eine dauerhafte Viskosität von 800 mPa.s, zeigt eine ausgezeichnete Reinigungswirkung, lässt sich versprühen und besitzt eine Lagerstabilität von mehr als einem Jahr.

### Beispiel 4

Ein Grillreinigungsmittel wurde aus folgenden Komponenten hergestellt:

Das Produkt hat eine Viskosität von 750 mPa.s, eine sehr gute Reinigungswirkung auch an senkrechten Flächen und lässt sich auch noch nach 3monatiger Lagerung genauso gut über Handpumpen versprühen wie unmittelbar nach der Herstellung.

## Patentansprüche

1. Lagerstabile viskose wässrige Backofen- und Grillreinigungsmittel auf Basis von Alkalien, Tensiden und mit Wasser mischbaren organischen Lösungsmitteln, gekennzeichnet durch einen Gehalt an
a) 0 bis 10, vorzugsweise 1 bis 5 Gew.-% eines feinteiligen mineralischen Feststoffes,
b) 3 bis 20, vorzugsweise 4 bis 10 Gew.-% eines Alkalis,
c) 5 bis 15, vorzugsweise 5 bis 10 Gew.-% eines C₈-C₁₈-Alkylbenzolsulfonats,
d) 3 bis 12, vorzugsweise 3 bis 8 Gew.-% eines nichtionischen Tensids,
e) 5 bis 15, vorzugsweise 5 bis 10 Gew.-% eines hydroxylgruppenhaltigen organischen Lösungsmittels,
f) Rest auf 100 Gew.-% an Wasser und sonstigen üblichen Hilfsstoffen.

2. Mittel nach Anspruch 1, dadurch gekennzeichnet, dass sie als feinteilige mineralische Feststoffe Silikat-, Quarz- oder Marmormehle mit Korngrössen zwischen > 0-100 [tm enthalten.

3. Mittel nach Ansprüchen 1 und 2, dadurch gekennzeichnet, dass sie als Alkalien Alkalihydroxide, vorzugsweise Kaliumhydroxid enthalten.

4. Mittel nach Ansprüchen 1 bis 3, dadurch gekennzeichnet, dass sie als nichtionische Tenside Addukte von 4 bis 20 Mol Alkylenoxid, vorzugsweise Ethylenoxid an Fettalkoholen mit 8 bis 20 und/oder Alkylphenolen mit 8 bis 15 Kohlenstoffatomen im Alkylrest sowie gegebenenfalls zusätzlich tertiäre Trialkylaminoxide der allgemeinen Formel R₁R₂R₃N → 0 enthalten, wobei R₁ einen Alkylrest mit 8 bis 20, vorzugsweise 12 bis 18 Kohlenstoffatomen und R₂ sowie R₃ gleiche oder verschiedene Alkylreste mit 1 bis 4, vorzugsweise 1 bis 2 Kohlenstoffatomen bedeuten.

5. Mittel nach Ansprüchen 1 bis 4, dadurch gekennzeichnet, dass sie als hydroxylgruppenhaltiges Lösungsmittel Glykole, deren Ether mit C₁-C₄₋Alkanolen, Polyglykole mit Molgewichten von etwa 200 bis 600, Furfurylalkohol, Tetrahydrofurfurylalkohol oder Gemische dieser Lösungsmittel enthalten.

6. Mittel nach Ansprüchen 1 bis 5, dadurch gekennzeichnet, dass sie noch sonstige übliche Hilfsstoffe, insbesondere Farb- und Duftstoffe und Korrosionsinhibitoren enthalten.

7. Verfahren zur Herstellung lagerstabiler viskoser wässriger Backofen- und Grillreinigungsmittel auf Basis von Alkalien, Tensiden und mit Wasser mischbaren organischen Lösungsmitteln nach Ansprüchen 1 bis 6, dadurch gekennzeichnet, dass man die wässrige Lösung einer freien Alkylbenzolsulfonsäure bei Raumtemperatur durch Zugabe einer wässrigen Lösung eines Alkalis unter Rühren zunächst neutralisiert und anschliessend ebenfalls bei Raumtemperatur unter Rühren weiteres Alkali, nichtionische Tenside und mit Wasser mischbare organische Lösungsmittel zufügt.

8. Verfahren nach Anspruch 7, dadurch gekennzeichnet, dass man zuerst einen feinteiligen mineralischen Feststoff in Wasser dispergiert, dann unter Rühren freie Alkylbenzolsulfonsäure zusetzt und bei Raumtemperatur durch Zugabe einer 30- bis 50%igen wässrigen Lösung eines Alkalis unter Rühren zunächst neutralisiert und anschliessend ebenfalls bei Raumtemperatur unter Rühren weiteres Alkali, nichtionische Tenside und mit Wasser mischbare organische Lösungsmittel zufügt.

9. Verfahren nach Ansprüchen 7 bis 8, dadurch gekennzeichnet, dass man nach der Neutralisation noch sonstige übliche Hilfsstoffe, insbesondere Farbstoffe, Duftstoffe und/oder Korrosionsinhibitoren zugibt.

10. Verfahren nach Ansprüchen 7 bis 9, dadurch gekennzeichnet, dass man, bezogen auf 100 Gew.-% des gesamten Mittels, 0 bis 10, vorzugsweise 1 bis 5 Gew.-% eines feinteiligen mineralischen Feststoffes, 5 bis 15, vorzugsweise 5 bis 10 Gew.-% einer C₈-C₁₈-Alkylbenzolsulfonsäure, 3 bis 20, vorzugsweise 4 bis 10 Gew.-% eines Alkalis, 3 bis 12, vorzugsweise 3 bis 8 Gew.-% eines nichtionischen Tensids, 5 bis 15 Gew.-%, vorzugsweise 5 bis 10 Gew.-% eines hydroxylgruppenhaltigen Lösungsmittels und als Rest Wasser sowie gegebenenfalls geringe Mengen an sonstigen üblichen Hilfsstoffen, insbesondere Farbstoffe, Duftstoffe und/oder Korrosionsinhibitoren einsetzt.

11. Verfahren nach Ansprüchen 8 bis 10, dadurch gekennzeichnet, dass man als feinteilige mineralische Feststoffe Silikat-, Quarz- oder Marmormehle einsetzt.

12. Verfahren nach Ansprüchen 7 bis 11, dadurch gekennzeichnet, dass man als Alkalien/ Alkalihydroxide, vorzugsweise Kaliumhydroxid einsetzt, die bis zu 50% ihres Gewichtes durch niedermolekulare organische Amine mit 2 bis 6 Kohlenstoffatomen ersetzt sein können.

13. Verfahren nach Ansprüchen 7 bis 12, dadurch gekennzeichnet, dass man als nichtionische Tenside Addukte von 4 bis 20 Mol Alkylenoxid, vorzugsweise Ethylenoxid an Fettalkoholen mit 8 bis 20 und/oder Alkylphenole mit 8 bis 15 Kohlenstoffatomen im Alkylrest sowie gegebenenfalls zusätzlich tertiäre Trialkylaminoxide der allgemeinen Formel R,RzR3N -> O einsetzt, wobei R, einen Alkylrest mit 8 bis 20, vorzugsweise 12 bis 18 Kohlenstoffatomen und R₂ sowie R₃ gleiche oder verschiedene Alkylreste mit 1 bis 4, vorzugsweise 1 bis 2 Kohlenstoffatomen bedeuten.

14. Verfahren nach Ansprüchen 7 bis 13, dadurch gekennzeichnet, dass man als hydroxylgruppenhaltiges Lösungsmittel Glykole, deren Ether mit C₁-C₄₋Alkanolen, Polyglykole mit Molgewichten von etwa 200 bis 600, Furfurylalkohol, Tetrahydrofurfurylalkohol oder Gemische dieser Lösungsmittel einsetzt.

15. Lagerstabiles viskoses, wässriges Backofen- und Grillreinigungsmittel bestehend aus:

## Claims

1. A storable, viscous, aqueous oven and grill cleaning preparation based on alkalis, surfactants and water-miscible organic solvents, characterised by a content of
a) from 0 to 10% by weight and preferably from 1 to 5% by weight of a finely particulate mineral solid,
b) from 3 to 20% by weight and preferably from 4 to 10% by weight of an alkali,
c) from 5 to 15% by weight and preferably from 5 to 10% by weight of a Ca-C1a-alkyl benzene sulfonate,
d) from 3 to 12% by weight and preferably from 3 to 8% by weight of a nonionic surfactant,
e) from 5 to 15% by weight and preferably from 5 to 10% by weight of an organic solvent containing hydroxyl groups,
f) balance to 100% by weight water and other standard auxiliaries.

2. A preparation as claimed in Claim 1, characterised in that it contains powdered silicate, quartz or marble with paricle sizes of >0 to 100 (i m as the finely particulate mineral solids.

3. A preparation as claimed in Claims 1 and 2, characterised in that it contains alkali hydroxides, preferably potassium hydroxide, as alkalis.

4. A preparation as claimed in Claims 1 to 3, characterised in that it contains as nonionic surfactants adducts of 4 to 20 moles of alkylene oxide, preferably ethylene oxide, with fatty alcohols containing 8 to 20 carbon atoms and/or alkyl phenols containing 8 to 15 carbon atoms in the alkyl radical and, optionally in addition, tertiary trialkyl amine oxides corresponding to the general formula R₁R₂R₃N→O where R, is an alkyl radical containing from 8 to 20 and preferably from 12 to 18 carbon atoms and R₂ and R₃ are the same or different and represent alkyl radicals containing from 1 to 4 and preferably from 1 to 2 carbon atoms.

5. A preparation as claimed in Claims 1 to 4, characterised in that it contains glycols, their ethers with C₁₋₄-alkanols, polyglycols having molecular weights of from about 200 to 600, furfuryl alcohol, tetrahydrofurfuryl alcohol or mixtures of these solvents as the solvent containing hydroxyl groups.

6. A preparation as claimed in Claims 1 to 5, characterised in that it also contains other standard auxiliaries, particularly dyes and fragrances and corrosion inhibitors.

7. A process for the production of the storable, viscous, aqueous oven and grill cleaning preparations based on alkalis, surfactants and water-miscible organic solvents claimed in Claims 1 to 6, characterised in that an aqueous solution of a free alkyl benzene sulfonic acid is first neutralised at room temperature by the addition with stirring of an aqueous solution of an alkali, after which more alkali, nonionic surfactants and water-miscible organic solvents are added with stirring, again at room temperature.

8. A process as claimed in Claims 1 to 7, characterised in that a finely particulate mineral solid is first dispersed in water, free alkyl benzene sulfonic acid is then added with stirring, followed first by neutralisation by the addition with stirring at room temperature of a 30 to 50% aqueous solution of an alkali and then by the addition with stirring - again at room temperature - of more alkali, nonionic surfactants and water-miscible organic solvents.

9. A process as claimed in Claims 1 to 8, characterised in that other standard auxiliaries, particularly dyes, fragrances and/or corrosion inhibitors, are added after neutralisation.

10. A process as claimed in Claims 1 to 9, characterised in that from 0 to 10% by weight and preferably from 1 to 5% by weight of a finely particulate mineral solid, from 5 to 15% by weight and preferably from 5 to 10% by weight of a Cₐ-C₁₈-alkyl benzene sulfonic acid, from 3 to 20% by weight and preferably from 4 to 10% by weight of an alkali, from 3 to 12% by weight and preferably from 3 to 8% by weight of a nonionic surfactant, from 5 to 15% by weight and preferably from 5 to 10% by weight of a solvent containing hydroxyl groups are used to 100% by weight of the preparation as a whole, the balance being made up of water and, optionally, small quantities of other standard auxiliaries, particularly dyes, fragrances and/or corrosion inhibitors.

11. A process as claimed in Claims 1 to 6 and 8 to 10, characterised in that powdered silicate, quartz or marble is used as the finely particulate mineral solid.

12. A process as claimed in Claims 7 to 11, characterised in that the alkalis used are alkali hydroxides, preferably potassium hydroxyde, which may be replaced by up to 50% of their weight by low molecular weight organic amines containing from 2 to 6 carbon atoms.

13. A process as claimed in Claims 7 to 12, characterised in that the nonionic surfactants used are adducts of from 4 to 20 moles of alkylene oxide, preferably ethylene oxide, with fatty alcohols containing from 8 to 20 and/or alkyl phenols containing from 8 to 15 carbon atoms in the alkyl radical and, optionally in addition, tertiary trialkyl amine oxides corresponding to the general formula R₁R₂R₃→O where R₁ is an alkyl radical containing from 8 to 20 carbon atoms and preferably from 12 to 18 carbon atoms and R₂ and R₃ are the same or different and represent alkyl radicals containing from 1 to 4 and preferably from 1 to 2 carbon atoms.

14. A process as claimed in Claims 7 to 13, characterised in that glycols, their ethers with C_{I}-₄-alkanols, polyglycols having molecular weights of from about 200 to 600, furfuryl alcohol, tetrahydrofurfuryl alcohol or mixtures of these solvents are used as the solvent containing hydroxyl groups.

15. A storable, viscous, aqueous oven and grill cleaning preparation consisting of

## Revendications

1. Agents de nettoyage de fours de cuisson et de grills qui sont aqueux, visqueux et stables à l'entreposage et à base d'alcalis, de tensioactifs et de solvants organiques miscibles avec l'eau, caractérisés par une teneur
a) de 0 à 10, de préférence de 1 à 5% en poids d'une matière solide minérale finement divisée,
b) de 3 à 20, de préférence de 4 à 10% en poids d'un alcali,
c) de 5 à 15, de préférence de 5 à 10% en poids d'un alcoyl(Ca-C1a)benzène-sulfonate,
d) de 3 à 12, de préférence de 3 à 8% en poids d'un tensioactif non ionique,
e) de 5 à 15, de préférence 5 à 10% en poids d'un solvant organique contenant des groupes hydroxyle,
f) le restant pour faire 100% en poids étant de l'eau et autres substances auxiliaires en usage.

2. Agents selon la revendication 1, caractérisés en ce qu'ils contiennent comme matières solides minérales finement divisées de la farine de silicate, de quartz ou de marbre ayant des granulométries entre > 0 et 100 lim.

3. Agents selon les revendications 1 et 2, caractérisés en ce qu'ils contiennent comme alcalis des hydroxydes alcalins, de préférence de l'hydroxyde de potassium.

4. Agents selon les revendications 1 à 3, caractérisés en ce qu'ils contiennent comme tensioactifs non ioniques des produits d'addition de 4 à 20 moles d'oxyde d'alcoylène, de préférence d'oxyde d'éthylène, sur des alcools gras ayant 8 à 20 et/ou sur des alcoylphénols ayant 8 à 15 atomes de carbone dans le radical alcoyle, de même qu'éventuellement en plus des oxydes de trialcoylamines tertiaires de formule générale R₁R₂R₃N→O, où R₁ signifie un radical alcoyle ayant 8 à 20, de préférence 12 à 18 atomes de carbone et R₂ de même que R₃ signifient des radicaux alcoyle identiques ou différents ayant 1 à 4, de préférence 1 à 2 atomes de carbone.

5. Agents selon les revendications 1 à 4, caractérisés en ce qu'ils contiennent comme solvants contenant des groupes hydroxyle des glycols, leurs éthers avec des alcanols en C,-C₄, des polyglycols ayant des poids moléculaires d'environ 200 à 600, de l'alcool furfurylique, de l'alcool tétrahydrofurfurylique ou des mélanges de ces solvants.

6. Agents selon les revendications 1 à 5, caractérisés en ce qu'ils contiennent en outre d'autres substances auxiliaires usuelles, en particulier des colorants et des parfums et des inhibiteurs de corrosion.

7. Procédé de fabrication d'agents de nettoyage pour fours de cuisson et grills qui sont aqueux, visqueux et stables à l'entreposage et à base d'alcalis, de tensioactifs et de solvants organiques miscibles à l'eau selon les revendications 1 à 6, caractérisé en ce qu'on neutralise tout d'abord la solution aqueuse d'un acide alcoylbenzène-sulfonique libre à la température ordinaire par l'addition d'une solution aqueuse d'un alcali tout en agitant puis, également à la température ordinaire, on ajoute sous agitation un supplément d'alcali, des tensioactifs non ioniques et des solvants organiques miscibles avec l'eau.

8. Procédé selon les revendications 1 à 7, caractérisé en ce que tout d'abord on disperse une matière solide minérale finement divisée dans de l'eau, puis on ajoute sous agitation l'acide alcoylbenzène-sulfonique libre et à la température ordinaire on le neutralise tout d'abord par addition d'une solution aqueuse à 30-50% d'un alcali sous agitation et l'on ajoute ensuite, de même à la température ordinaire et sous agitation, de nouveau de l'alcali, des tensioactifs non ioniques et des solvants organiques miscibles avec l'eau.

9. Procédé selon les revendications 1 à 8, caractérisé en ce qu'après la neutralisation on ajoute encore d'autres substances auxiliaires usuelles, en particulier des colorants, des parfums et/ou des inhibiteurs de corrosion.

10. Procédé selon les revendications 1 à 9, caractérisé en ce que pour 100% en poids de l'agent total on utilise 0 à 10, de préférence 1 à 5% en poids d'une matière solide minérale finement divisée, 5 à 15, de préférence 5 à 10% en poids d'un acide alcoyle(C₈-C₁₈)benzène-sulfonique, 3 à 20, de préférence 4 à 10% en poids d'un alcali, 3 à 12, de préférence 3 à 8% en poids d'un tensioactif non ionique, 5 à 15% en poids, de préférence 5 à 10% en poids d'un solvant contenant des groupes hydroxyle, le restant étant de l'eau ainsi qu'éventuellement de faibles quantités d'autres auxiliaires usuels, en particulier des colorants, des parfums et/ou des inhibiteurs de corrosion.

11. Procédé selon les revendications 1 à 6 et 8 à 10, caractérisé en ce qu'on utilise comme matières solides minérales finement divisées de la farine de silicate, de quartz ou de marbre.

12. Procédé selon les revendications 7 à 11, caractérisé en ce qu'on utilise comme alcalis des hydroxydes alcalins, de préférence de l'hydroxyde de potassium, qui peuvent être remplacés jusqu'à concurrence de 50% de leur poids par des amines organiques à poids moléculaire inférieur ayant 2 à 6 atomes de carbone.

13. Procédé selon les revendications 7 à 12, caractérisé en ce qu'on utilise comme tensioactifs non ioniques des produits d'addition de 4 à 20 moles d'oxyde d'alcoylène, de préférence d'oxyde d'éthylène, sur des alcools gras ayant 8 à 20 et/ou des alcoyl phénols ayant 8 à 15 atomes de carbone dans le radical alcoyle de même qu'éventuellement en plus des oxydes de trialcoylamines tertiaires de formule générale R₁R₂R₃N→O où R, représente un radical alcoyle ayant 8 à 20, de préférence 12 à 18 atomes de carbone et R, de même que R₃ représentent des radicaux alcoyle identiques ou différents ayant 1 à 4, de préférence 1 à 2 atomes de carbone.

14. Procédé selon les revendications 7 à 13, caractérisé en ce qu'en tant que solvant contenant des groupes hydroxyle on utilise des glycols, leurs éthers avec des alcanols en C₁-C₄, des polyglycols ayant des poids moléculaires d'environ 200 à 600, de l'alcool furfurylique, de l'alcool tétrahydrofurfurylique ou des mélanges de ces solvants.

15. Agent de nettoyage pour fours de cuisson et grills, qui est aqueux, visqueux et stable à l'entreposage, consistant en
